# EUROPÄISCHE PATENTSCHRIFT

(11) **EP 0 235 185 B1**
(45) Veröffentlichungstag und Bekanntmachung des Hinweises auf die Patenterteilung: **02.02.1994**
(21) Anmeldenummer: 86904827.2
(22) Anmeldetag: 27.08.1986
(51) Int. Cl.: G21K 1/00

(54) **VERFAHREN UND VORRICHTUNG ZUM UMWANDELN ELEKTROMAGNETISCHER WELLEN**
PROCESS AND DEVICE FOR CONVERTING ELECTROMAGNETIC WAVES
PROCEDE ET DISPOSITIF DE CONVERSION D'ONDES ELECTROMAGNETIQUES

(30) Priorität: 30.08.1985 IE 215485
(43) Veröffentlichungstag der Anmeldung: 09.09.1987
(73) Patentinhaber: MÜLLER, Eberhard, D-58640 Iserlohn (DE)
(72) Erfinder: MÜLLER, Eberhard, D-58640 Iserlohn (DE)
(74) Vertreter: Hepp, Dieter (DE)
(86) Internationale Anmeldenummer: EP8600502
(87) Internationale Veröffentlichungsnummer: WO8701503

(56) Entgegenhaltungen:
- US-A- 3 614 663
- US-A- 4 161 436
- Landau & Lifchitz : Physique statistique, p. 198-209
- R. Jost, Quantenmechanik II, ETH Zürich, p. 151-172

## Beschreibung

Die Erfindung bezieht sich auf ein Verfahren und eine Vorrichtung zum Umwandeln von elektromagnetischen Wellen, insbesondere von Licht, in monochromatische, kohärente elektromagnetische Strahlung mit einer vorbestimmbaren Frequenz und in Wärmestrahlung, wobei die vorbestimmbare Frequenz am unteren Ende des Planck-verteilten Frequenzspektrums der Wärmestrahlung liegt. Dabei wird erfindungsgemäss elektromagnetische Strahlung in einer Kavität mit reflektierenden Wänden so stark konzentriert, dass die mittlere Strahlungsdichte in der Kavität einen kritischen Wert überschreitet und der diesen Wert überschreitende Teil der Strahlung den tiefsten elektromagnetischen Energiezu-stand der Kavität besetzt.

Bei Kavitäten mit reflektierenden Wänden sieht man sich den beiden folgenden Problemen gegenübergestellt:
1. Inwieweit ist es möglich, die Energie elektromagnetischer Strahlung zu konzentrieren?
2. Inwieweit lässt sich konzentrierte elektromagnetische Strahlung speichern?

Fokussiert man z.B. Licht und "füllt" es dann durch eine Oeffnung (oder ein Fenster) in eine Kavität mit reflektierenden Wänden ein, ist die dem bisherigen Stand der Technik entsprechende Erwartung, dass sich an der Oeffnung ein stationäres Gleichgewicht zwischen hineingestrahltem und wieder austretendem Licht einstellt, so dass die Lichtintensität einen durch die Fokussierung gegebenen Grad nicht übersteigen kann. Unterbricht man die Lichtzufuhr und schliesst die Kavität, wird sich aufgrund der Reflektionsverluste in kürzester Zeit eine durch die Temperatur der Wände gegebene "schwarze Strahlung" ("Hohlraumstrahlung", "black body radiation") einstellen, so dass eine Energiespeicherung nicht möglich ist.

Im Falle supraleitender Mikrowellenkavitäten (D.G. Blair, S.K. Jones: High Q sapphire loaded superconducting cavities and application to ultrastable clocks, IEEE Trans. Magn. MAG 21 (1985) 142-145; enthält weitere Literaturzitate) wird der Einschluss elektromagnetischer Energie auf eine Dauer in der Grössenordnung von Sekunden ausgedehnt; aufgrund der geringen Energie der involvierten Strahlung, der immer noch sehr kurzen Speicherzeiten und des unverhältnismässigen Kühlaufwands kommt auch hier eine praktische Anwendung zur Energieumwandlung und Speicherung nicht in Frage.

Mit Hilfe der unten beschriebenen Erfindung ist es möglich, elektromagnetische Strahlungsenergie so stark zu konzentrieren und gleichzeitig die relativen Verluste beim Einschluss so weit zu reduzieren, dass sie, nebst anderem, zur Energieumwandlung benützt werden kann. Die Erfindung wendet dabei Bose-Einstein-Kondensation elektromagnetischer Strahlung an.

In der quantenstatistischen Beschreibung eines idealen Gases von ununterscheidbaren Partikeln, die der Bose-Statistik unterworfen sind und von Null verschiedene Ruhemasse haben, hat Einstein gefunden (A. Einstein: Quantentheorie des einatomigen idealen Gases, zweite Abhandlung, Sitzungsberichte der preussischen Akademie der Wissenschaften, physikalisch-mathematische Klasse, 1925, I), dass es eine kritische Teilchendichte gibt, nach deren Ueberschreitung alle Ueberschusspartikel spontan in den Zustand tiefster Energie übergehen, in dem ihre kinetische Energie Null ist und sie nicht mehr zum Druck des Bosonen-Gases beitragen; demzufolge gibt es zur kritischen Teilchendichte einen kritischen Druck, der nicht überschritten werden kann. Diese "Bose-Einstein-Kondensation" wird zur Erklärung der Suprafluidität beim Helium benützt.

Photonen, die die Grundlage der quantenfeldtheoretischen Behandlung elektromagnetischer Strahlung darstellen, sind der Bose-Statistik unterworfen. Jedoch ist ihre Ruhemasse Null. Die Frage nach einer Bose-Einstein-Kondensation in einem freien Photonengas stellt deshalb ein Problem dar, da Partikel, deren Ruhemasse und Bewegungsenergie gleichzeitig Null sind, nicht existieren können. Deshalb wurde bisher in der physikalischen Literatur einer Bose-Einstein-Kondensation freier Photonen keine physikalische Relevanz zugestanden; die Behandlung des Photonengases schliesst eine Photonenkondensation entweder vom Ansatz her aus, indem sie vom kanonischen Ensemble mit indefiniter Teilchenzahl ausgeht (z.B. R. Jost: Quantenmechanik II, Verlag der Fachvereine an der ETH-Zürich, 1973), oder die mathematische Ableitung ist nicht korrekt (z.B. L.D. Landau, E.M. Lifschitz: Lehrbuch der theoretischen Physik, Band V, Akademie-Verlag, Berlin, 1975; ein Fehler, der Bose-Einstein-Kondensation in einem idealen Bose-Gas für Dirichlet-Randbedingungen ausschliesst, die für reflektierende Wände wesentlich sind, ist enthalten in: D.W. Robinson: Bose-Einstein condensation with attractive boundary conditions, Communications in Mathematical Physics 50 (1976) 53), oder eine Photonenkondensation wird nur spekulativ und pauschal erwähnt, ohne physikalische und mathematische Begründung (z.B. P.T. Landsberg: Thermodynamics, 1. Auflage, Interscience Publishers, New York, 1961).

Eine mathematisch korrekte Behandlung der Bose-Einstein-Kondensation in einem idealen Gas von Bosonen mit von Null verschiedener Ruhemasse gibt es erst seit Anfang der siebziger Jahre (J.T. Lewis: The free Boson gas, Proceedings of the LMS Instructional Conference, Bedford College 1971, "Mathematics of Contemporary Physics", ed. R.F. Streater, Academic Press, London, New York, 1972; J.V. Pulè: D.Phil. Thesis, Oxford, 1972). Im Paper M. van den Berg, J.T. Lewis, and J.V. Pule: A general theory of Bose-Einstein condensation, DIAS-STP-82-35, Dublin Institute for Advanced Studies, 1982, wird der allgemeine Fall eines idealen Bosonen-Gases mathematisch streng behandelt, ohne Einschränkung auf den Fall von Teilchen mit von Null verschiedener Ruhemasse, aber ohne jeden Bezug auf eine mögliche Relevanz für freie Photonen.

Erfindungsgemäss wird die Anwendung einer Erweiterung der mathematischen Theorie von Lewis et al. auf den Fall eines freien Photonen-Gases im grosskanonischen thermischen Gleichgewicht vorgeschlagen, was Bose-Einstein-Kondensation für den Fall impliziert, dass die mittlere Photonenenergiedichte einen kritischen Wert übersteigt. Dies ist erfindungsgemäss vorgesehen. Die physikalische Relevanz für die Anwendung dieser Lösung besteht in folgendem:

Für eine endlich grosse Kavität mit reflektierenden, glatten Wänden ist der Eigenzustand tiefster Energie durch die Abmessungen der Kavität bestimmt und entspricht einer von Null verschiedenen Photonenenergie. Enthält die Kavität elektromagnetische Strahlung mit einer mittleren Energiedichte, die höher ist als die kritische, manifestiert sich Bose-Einstein-Kondensation derart, dass der Teil der Strahlung, der die kritische Dichte übersteigt, im wesentlichen den Zustand tiefster Energie spontan besetzt und dabei die die kritische Energiedichte übersteigende Exzessenergie bindet. Auf diese Weise bildet sich, zusätzlich zur Strahlung mit schwarzem Strahlungsspektrum, eine praktisch monochromatische, kohärente elektromagnetische Welle, deren Frequenz dem tiefsten Energieeigenwert der die elektromagnetische Strahlung enthaltenden Kavität entspricht. Für Kavitäten mit Abmessungen im Meter-Bereich sind das UKW-Frequenzen, bei Abmessungen im Zentimeter- oder Millimeter-Bereich sind das Mikrowellenfrequenzen. Der die Exzessenergie tragende makroskopisch besetzte elektromagnetische Grundzustand, gewissermassen das "Kondensat" der Bose-Einstein-Kondensation, trägt zum Strahlungsdruck praktisch nichts bei und ist überwiegend um das Zentrum der Kavität herum lokalisiert.

Dadurch sind die Reflektionsverluste in diesem Grundzustand drastisch verringert. Je mehr Energie im Grundzustand gebunden wird, desto geringer wird der relative Strahlungsverlust, bezogen auf die gesamte in der Kavität vorhandene elektromagnetische Strahlung.

Einen kritischen Wert des Strahlungsdrucks gibt es in dem Sinne, dass für jede beliebige mittlere Energiedichte elektromagnetischer Strahlung, die grösser ist als die kritische, die Abmessungen der die elektromagnetische Strahlung enthaltenden Kavität so gewählt werden können, dass die Abweichung des tatsächlichen Strahlungsdrucks in der Kavität vom kritischen Wert unter jede beliebig kleine Schranke gedrückt werden kann.

Durch eine geeignete Wahl der Grösse der reflektierenden Kavität lässt sich praktisch jeder Betrag an elektromagnetischer Strahlungsenergie in die Kavität hineinstrahlen, sobald die Strahlungsdichte beim Hineinstrahlen den kritischen Wert übersteigt, da dann praktisch kein zusätzlicher Gegendruck mehr in der Kavität aufgebaut wird.

Die Erfindung wendet also die Bose-Einstein-Kondensation im Falle elektromagnetischer Strahlung technisch an und besteht aus einer Vorrichtung zur Erzeugung elektromagnetischer Strahlung einer mittleren Energiedichte, die grösser ist als eine kritische mittlere Energiedichte u_{crit}, einem Hohlraum der Dimension d und einer Vorrichtung bzw. Anordnung zur Einleitung der Strahlung von überkritischer mittlerer Energiedichte in den Hohlraum, wobei der Hohlraum so beschaffen ist, dass die einfallende elektromagnetische Strahlung diffus, elastisch gestreut wird und die Güte der Reflektivität der den Hohlraum eingrenzenden Oberfläche bzw. Berandung dadurch bestimmt wird, dass die Leistung der in den Hohlraum eingestrahlten elektromagnetischen Strahlung grösser ist als die gesamte durch die Begrenzungsfläche des Hohlraums absorbierte Verlustleistung bei einem Wert der elektromagnetischen Energiedichte im Hohlraum, der grösser ist als u_{crit} und wobei sich, darüber hinaus, im Innern des Hohlraums ein von den Hohlraumbegrenzungsflächen thermisch isolierter, an das elektromagnetische Spektrum im Hohlraum angepasster Absorber befindet, der während des Einstrahlungsvorgangs mittels einer gegenüber dem verbleibenden Hohlraum reflektierenden Umgrenzung eingeschlossen werden kann, die im wesentlichen dieselbe Reflektivitätsgüte aufweist wie die sonstige Hohlraumberandung, so dass nach Erreichen einer elektromagnetischen Energiedichte im Hohlraum, deren mittlerer Wert u bei zugänglich gemachtem Absorber grösser ist als u_{crit}, die Exzessenergie u-u_{crit} vorwiegend den niedrigsten Energiezustand des Hohlraums besetzt; dabei ist die kritische mittlere Energiedichte, bezüglich des Hohlraums, definiert durch
wobei
- k: die Boltzmann-Konstante,
- 2πℏ: die Plancksche Konstante,
- c: die Lichtgeschwindigkeit,
- T: (in Kelvin) diejenige Temperatur, die für ein durch die mittlere Photonenzahldichte im Hohlraum und die mittlere elektromagnetische Energiedichte im Hohlraum gegebenes thermodynamisches Gleichgewicht berechnet wird,
bedeuten und
- d: für den dreidimensionalen Hohlraum den Wert 3 hat und wobei die vorkommenden elektromagnetischen Energiedichten die Energie pro Polarisierungseinstellung angeben.

Erfindungsgemss ist die Kavität der Dimension d weiterhin so ausgelegt, dass in ihr ein beträchtliches Mass an elektromagnetischer Strahlung umgewandelt und kontrolliert wieder aus ihr abgegeben werden kann.

Im folgenden wird die Erfindung in einem Ausführungsbeispiel anhand schematischer Zeichnungen näher erläutert.
- Figur 1: zeigt schematisch, in perspektivischer Darstellung, eine Kavität mit den Merkmalen der Erfindung, ohne Absorber, ohne Absorberbefestigung und ohne Sockel, die zur Vereinfachung der Darstellung weggelassen wurden, ebenso wie die Diffuser, von denen nur einer markiert ist,
- Figur 2: zeigt einen Querschnitt durch die Kavität,
- Figur 3: zeigt einen Querschnitt der Abdeckung des Absorbers durch Sockel und Schieber, mit seiner Befestigung an der Innenwand der Kavität,
- Figur 4: zeigt den Verlauf des Absorbers mit Sockel, ohne Schieber, in der Draufsicht auf die Innenseite der Vorderwand, und
- Figur 5: zeigt den weiteren Verlauf des Absorbers, zusammenhängend mit dem in Figur 4 dargestellten Teil, zusammen mit dem Sockel, teilweise abgedeckt durch den Schieber.

Aus, in den Zeichnungen nicht dargestellten, Lasern (und Masern) mit jeweils breitbandigem Output-Spektrum, die so ausgewählt sind, dass ihre Frequenzbereiche zusammengenommen annähernd ein Planck-Spektrum erzeugen, dessen Temperatur mit dem Material eines schwarzen Absorbers 7 in einer Kavität 2 verträglich ist, wird bei geschlossenen Schiebern 10, die in dieser Stellung den Absorber 7 gegenüber dem Hohlraum abschirmen, elektromagnetische Strahlung 1 in die Kavität 2 durch eine Einlassöffnung 3 eingestrahlt und mittels (schematisch gezeichneten) Diffusern 6 diffus, elastisch gestreut. Zur Erzielung einer hohen Reflektivität im Hohlraum sind die Innenwände der Kavität 2 sowie die Oberfläche der den Schieber 10 führenden Sockel 9, die Oberfläche des Schiebers 10 und der Diffuser 6 supraleitend, nachdem sie auf eine entsprechend tiefe Temperatur abgekühlt werden. Die Leistung der Laser ist der Reflektivität der Kavität so angepasst, dass nach genügend langem Einstrahlen die mittlere Energiedichte der elektromagnetischen Strahlung im Hohlraum so gross wird, dass sie auch nach dem Oeffnen der Schieber 10 (und dem dabei erfolgenden Aufheizen des Absorbers 7 auf die Temperatur T) oberhalb des kritischen Werts u_{crit} = u_{crit}(T,3) bleibt; deshalb hat der Absorber eine möglichst kleine Wärmekapazität. Die Schieber 10 werden so in der Wand geführt, dass die Reflektivität im Hohlraum, wenn vom Absorber 7 abgesehen wird, nicht wesentlich beeinträchtigt wird; die Verschlüsse der Eintrittsöffnung 3 und der Austrittsöffnung 4 sind gegenüber dem Hohlraum reflektierend (supraleitende Oberfläche). Der Absorber 7 hat mit den Sockeln 9, den Schiebern 10 und den Wänden der Kavität 2 keinen direkten Kontakt und wird von thermisch sehr gut isolierenden Befestigungen 8 getragen, die in die Wand der Kavität 2 eingelassen sind.

Die Anwesenheit des Absorbers unterstützt die Einstellung des thermischen Gleichgewichts der Strahlung in der Kavität und damit des Aufbaus der monochromatischen, kohärenten elektromagnetischen Welle, welche den energetischen Grundzustand der Kavität besetzt und welche die die kritische Energie übersteigende Exzessenergie aufnimmt.

Zur Benutzung wird in die supraleitend gemachte Kavität bei geschlossenen Schiebern 10 der gewünschte Betrag an Strahlung mittels der Laser durch die kleine Eintrittsöffnung 3 eingestrahlt. Durch Oeffnen der Schieber wird der Absorber 7 zugänglich gemacht. Nach Eintritt der Bose-Einstein-Kondensation der Strahlung kann weiterhin eingestrahlt werden. Der supraleitende Zustand der Kavität 2 muss nicht mehr notwendig aufrechterhalten werden; jedoch sollte die Begrenzung auch unter Normalbedingungen eine gute Reflektivitätsgüte aufweisen. Zur Speicherung wird die Eintrittsöffnung 3 mit einem Verschluss 5 geschlossen. Zur kontrollierten Entnahme elekromagnetischer Strahlung mit Planck-Spektrum wird eine ansonsten geschlossen gehaltene Austrittsöffnung 4 benutzt. Die Austrittsleistung wird durch die mit Hilfe eines Verschlusses 5a verstellbare Grösse der Oeffnung bestimmt.

Andere Ausführungswege zur Anwendung der Bose-Einstein-Kondensation elektromagnetischer Strahlung, die durch Konzentration von Strahlung über eine kritische Dichte hinaus erzielt worden ist, können sich erheblich vom beschriebenen unterscheiden; z.B. kann die Rolle des Absorbers von einem im Hohlraum anwesenden geeigneten gasförmigen Medium, oder im Falle nicht supraleitender Kavitäten gegebenenfalls durch den Einfluss der Wände übernommen werden. Die Erfindung wird durch den spezifischen Ausführungsweg nicht beschränkt.

## Patentansprüche

1. Verfahren zum Umwandeln von elektromagnetischer Strahlung, insbesondere von Licht, in monochromatische, kohärente elektromagnetische Strahlung mit einer vorbestimmbaren Frequenz und in Wärmestrahlung, wobei die vorbestimmbare Frequenz am unteren Ende des Planck-verteilten Frequenzspektrums der Wärmestrahlung liegt, dadurch gekennzeichnet, dass elektromagnetische Strahlung auf eine mittlere Energiedichte fokussiert wird, die grösser ist als eine kritische mittlere Energiedicht u_{crit}, dass die fokussierte Strahlung in einen d-dimensionalen Hohlraum mit reflektierenden Wänden (bzw. reflektierender Berandung) gerichtet und im Hohlraum diffus gestreut wird, wobei die Leistung der fokussierten Strahlung und die Reflektivität der Hohlraum-Wände (bzw. -Berandung) derart bemessen wird, dass sich im Hohlraum eine elektromagnetische Energiedichte bildet, die grösser ist als u_{crit}, und die nach Zugänglichmachen eines sich im Hohlraum befindenden, von den Hohlraumwänden thermisch isolierten, an das elektromagnetische Spektrum im Hohlraum angepassten Absorbers grösser bleibt als u_{crit}, so dass u_{crit} übersteigende Strahlung im Hohlraum im wesentlichen in Strahlung der Frequenz des elektromagnetischen Grundzustands des Hohlraums umgewandelt wird, wobei diese Frequenz durch die geometrischen Abmessungen des Hohlraums bestimmt ist, wobei u_{crit} definiert ist durch wobei
k die Boltzmann-Konstante,
2 πℏ die Plancksche Konstante,
c die Lichtgeschwindigkeit,
T (in Kelvin) diejenige Temperatur, die für ein durch die mittlere Photonenzahldichte im Hohlraum und die mittlere elektromagnetische Energiedichte im Hohlraum gegebenes thermodynamisches Gleichgewicht berechnet wird,
bedeuten und
d für den dreidimensionalen Hohlraum den Wert 3 hat und wobei die vorkommenden elektromagnetischen Energiedichten die Energie pro Polarisierungseinstellung angeben.

2. Verfahren nach Anspruch 1, dadurch gekennzeichnet, dass der Hohlraum nach dem Ueberschreiben der kritischen mittleren Energiedichte verschlossen wird.

3. Verfahren nach Anspruch 1 oder Anspruch 2, dadurch gekennzeichnet, dass als Absorber wenigstens teilweise die Wand (bzw. Berandung) des Hohlraums verwendet wird.

4. Verfahren nach Anspruch 1 bis 3, dadurch gekennzeichnet, dass als Absorber ein in der Kavität befindliches gasförmiges Medium verwendet wird.

5. Vorrichtung zur Durchführung des Verfahrens nach Anspruch 1, gekennzeichnet durch eine Einrichtung zur Fokussierung elektromagnetischer Strahlung, insbesondere von Licht, wobei der Grad der Fokussierung so einstellbar ist, dass die mittlere Energiedichte der elektromagnetischen Strahlung einen Wert erreicht, der grösser ist als die kritische Energiedichte ferner gekennzeichnet durch eine 3-dimensionale Kavität mit reflektierenden Wänden und einer kleinen, verschliessbaren Oeffnung bzw. einem Fenster, in deren bzw. dessen Zentrum der Brennpunkt der Fokussierungseinrichtung liegt, so dass die fokussierte Strahlung in die Kavität hineingerichtet und in ihrem Inneren durch die geometrische Form des Hohlraums gestreut wird, wobei die Güte der Reflektivität der Hohlraumwände einem Wert entsprich bei dem die Leistung der in die Kavität eingestrahlten elektromagnetischen Strahlung grösser ist, als die gesamte durch die Wände der Kavität absorbierte Verlustleistung bei einem Wert der elektromagnetischen Energiedichte im Hohlraum, der grösser ist als u_{crit} (T,3) und wobei sich ausserdem im Innern des Hohlraums ein von den Hohlraumwänden thermisch isolierter, an das elektromagnetische Spektrum im Hohlraum angepasster Absorber befindet, der während des Einstrahlungsvorgangs mittels einer gegenüber dem verbleibenden Hohlraum reflektierenden Umgrenzung einschliessbar ist, die im wesentlichen dieselbe Reflektivitätsgüte aufweist wie die sonstigen Hohlraumwände, so dass nach Erreichen einer mittleren elektromagnetischen Energiedichte im Hohlraum, deren Wert u bei zugänglich gemachtem Absorber grösser ist als u_{crit} (T,3), durch die Exzessenergie u-u_{crit} (T,3) vorwiegend der niedrigste Energiezustand des Hohlraums besetzt wird, wobei eine praktisch monochromatische, kohärente elektromagnetische Strahlung aufgebaut wird, deren Frequenz durch die Abmessungen der Kavität bestimmt ist und deren Beitrag zum Strahlungsdruck des Photonengases drastisch reduziert ist, so dass auch die Reflektivitätsverluste in diesem makroskopisch besetzten Grundzustand des Hohlraums drastisch reduziert sind,
wobei
k die Boltzmann-Konstante,
2πℏ die Plancksche Konstante,
c die Lichtgeschwindigkeit,
T (in Kelvin) diejenige Temperatur, die für ein durch die mittlere Photonenzahldichte im Hohlraum und die mittlere elektromagnetische Energiedichte im Hohlraum gegebenes thermodynamisches Gleichgewicht berechnet wird,
bedeuten und die vorkommenden elektromagnetischen Energiedichten die Energie pro Polarisierungseinstellung und Einheitsvolumen angeben.

6. Verfahren nach Anspruch 1 bis 4, dadurch gekennzeichnet, dass zur Veränderung der Frequenz des Grundzustands des Hohlraums nach Ueberschreiten der kritischen mittleren Energiedichte die Position der Hohlraumwände relativ zueinander geändert wird.

7. Vorrichtung nach Anspruch 5, dadurch gekennzeichnet, dass zur Veränderung der Frequenz des Grundzustands des Hohlraums nach Ueberschreiten der kritischen mittleren Energiedichte die Hohlraumwände relativ zueinander bewegbar sind.

## Claims

1. Method of converting electromagnetic radiation, in particular light, into monochromatic, coherent electromagnetic radiation of a predeterminable frequency and into heat radiation, wherein the predeterminable frequency is at the lower end of the Planck-distributed frequency spectrum of the heat radiation, characterised in that electromagnetic radiation is focused to a mean energy density which is greater than a critical ban energy density u_{crit}, that the focused radiation is directed into a d-dimensional cavity with reflecting walls (or reflecting boundary) and diffusely scattered in the cavity, the power of the focused radiation and the reflectivity of the cavity walls (or boundary) being of such a magnitude that formed in the cavity is an electromagnetic energy density which is greater than u_{crit} and which, after an absorber disposed in the cavity and thermally insulated from the cavity walls and adapted to the electromagnetic spectrum in the cavity is made accessible, remains greater than u_{crit}, so that radiation in the cavity exceeding u_{crit} is substantially converted into radiation of the frequency of the electromagnetic ground state of the cavity, said frequency being determined by the geometric dimensions of the cavity, wherein u_{crit} is defined by wherein
k is the Boltzmann contstant,
2πℏ is the Planck constant,
c is the speed of light,
T (in Kelvin) is that temperature which is computed for a thermodynamic equilibrium given by the mean photon number density in the cavity and the mean electromagnetic energy density in the cavity, and
d is of the value of 3 for the three-dimensional cavity and wherein the electromagnetic energy densities occurring give the energy per polarisation setting.

2. Method according to claim 1 characterised in that the cavity is closed after the critical mean energy density is exceeded.

3. Method according to claim 1 or claim 2 characterised in that the wall (or boundary) of the cavity is at least partially used as the absorber.

4. Method according to claims 1 to 3 characterised in that a gaseous medium present in the cavity is used as the absorber.

5. Apparatus for carrying out the method according to claim 1 characterised by a means for focusing electromagnetic radiation, in particular light, the degree of focusing being so adjustable that the mean energy density of the electromagnetic radiation reaches a value which is greater than the critical energy density further characterised by a 3-dimensional cavity having reflecting walls and a small closable opening or a window, at the centre of which is the focal point of the focusing means so that the focused radiation is directed into the cavity and is diffusely scattered in its interior by the geometrical shape of the cavity, wherein the quality of the reflectivity of the cavity walls corresponds to a value at which the power of the electromagnetic radiation directed into the cavity is greater than the total power loss absorbed by the walls of the cavity at a value of the electromagnetic energy density in the cavity which is greater than u_{crit}(T,3), and wherein moreover disposed in the interior of the cavity is an absorber which is thermally insulated from the walls of the cavity and which is adapted to the electromagnetic spectrum in the cavity and which can be enclosed during the radiating-in process by a surrounding means which is reflective relative to the remainder of the cavity and which has substantially the same reflectivity quality as the other cavity walls, so that after the attainment of a mean electromagnetic energy density in the cavity whose value u, with the absorber made accessible, is greater than u_{crit}(T,3), the lowest energy state of the cavity is predominantly occupied by the excess energy u-u_{crit}(T,3), a practically monochromatic, coherent electromagnetic radiation being built up, whose frequency is determined by the dimensions of the cavity, and whose contribution to the radiation pressure of the photon gas is drastically reduced, so that the reflectivity losses in that macroscopically occupied ground state of the cavity are drastically reduced,
wherein
k is the Boltzmann constant,
2πℏ is the Planck constant,
c is the speed of light,
T (in Kelvin) is that temperature which is computed for a thermodynamic equilibrium given by the mean photon number density in the cavity and the mean electromagnetic energy density in the cavity and the electromagnetic energy densities occurring give the energy per polarisation setting and unit volume.

6. Method according to claims 1 to 4 characterised in that the position of the cavity walls relative to each other is altered to alter the frequency of the ground state of the cavity after the critical mean energy density is exceeded.

7. Apparatus according to claim 5 characterised in that the cavity walls are movable relative to each other to alter the frequency of the ground state of the cavity after the critical mean energy density is exceeded.

## Revendications

1. Procédé pour convertir un rayonnement électromagnétique, en particulier de la lumière, en un rayonnement électromagnétique cohérent, monochromatique, ayant une fréquence prédéterminable, et en un rayonnement calorifique, la fréquence prédéterminable se situant à la limite inférieure du spectre de fréquences partagé de Planck du rayonnement calorifique, caractérisé en ce que le rayonnement électromagnétique est focalisé jusqu'à une densité d'énergie moyenne supérieure à une densité d'énergie moyenne critique u_{crit}, en ce que le rayonnement focalisé est dirigé dans une cavité à d dimensions présentant des parois réfléchissantes (resp. une bordure réfléchissante) et est dispersé, de façon diffuse, à l'intérieur de la cavité, la puissance du rayonnement focalisé et le pouvoir de réflexion des parois (resp. de la bordure) de la cavité sont calculés pour qu'il s'établisse, dans la cavité, une densité d'énergie électromagnétique qui soit supérieure à u_{crit} et qui, après qu'un absorbeur, situé à l'intérieur de la cavité, isolé thermiquement des parois intérieures de la cavité et adapté au spectre électromagnétique à l'intérieur de la cavité, a été rendu accessible, reste supérieure à u_{crit}, de sorte que le rayonnement dépassant u_{crit} à l'intérieur de la cavité est converti pour l'essentiel en un rayonnement ayant la fréquence de l'état d'énergie électromagnétique fondamental de la cavité, cette fréquence étant déterminée par la géométrie et les dimensions de la cavité et u_{crit} étant défini par : où
k représente la constante de Boltzmann,
2πℏ représente la constante de Planck,
c représente la vitesse de la lumière,
T (en Kelvin) représente la température qui est calculée pour un équilibre thermodynamique donné par la densité moyenne du nombre de photons dans la cavité et la densité d'énergie électromagnétique moyenne dans la cavité, et
où
d possède la valeur 3 pour la cavité tridimensionnelle, les densités d'énergie électromagnétique qui apparaissent fournissant l'énergie pour chaque réglage de polarisation.

2. Procédé selon la revendication 1, caractérisé en ce que la cavité est fermée après le dépassement de la densité d'énergie moyenne critique.

3. Procédé selon la revendication 1 ou la revendication 2, caractérisé en ce que la paroi (resp. la bordure) intérieure de la cavité est utilisée, au moins en partie, comme absorbeur.

4. Procédé selon l'une des revendications 1 à 3, caractérisé en ce qu'un fluide gazeux se trouvant dans la cavité est utilisé comme absorbeur.

5. Installation pour la mise en oeuvre du procédé selon la revendication 1, caractérisée par un dispositif pour focaliser un rayonnement électromagnétique, notamment de la lumière, le degré de focalisation pouvant être réglé pour que la densité d'énergie moyenne du rayonnement électromagnétique, atteigne une valeur qui soit supérieure à la densité d'énergie critique l'installation étant en outre caractérisée par une cavité à 3 dimensions possédant des parois réfléchissantes et une petite ouverture obturable, resp. une fenêtre, dans laquelle, resp. au centre de laquelle, se trouve le foyer du dispositif de focalisation, si bien que le rayonnement focalisé est orienté de façon à pénétrer dans la cavité et est dispersé à l'intérieur de celle-ci par la forme géométrique de son espace intérieur, la qualité du pouvoir réfléchissant des parois intérieures de la cavité correspondant à une valeur pour laquelle la puissance du rayonnement électromagnétique pénétrant par propagation dans la cavité est supérieure à la totalité de la puissance perdue, absorbée par les parois de la cavité, pour une valeur de la densité d'énergie électromagnétique, dans la cavité, qui est supérieure à u_{crit} (T,3), alors qu'en outre, est présent, à l'intérieur de la cavité, un absorbeur isolé thermiquement des parois intérieures de la cavité et adapté au spectre électromagnétique à l'intérieur de la cavité, absorbeur qui, pendant le processus de pénétration du rayonnement, peut être enclos au moyen d'une enceinte réfléchissante, pour être isolé du reste de l'espace intérieur de la cavité, cette enceinte présentant sensiblement la même qualité de pouvoir réfléchissant que les autres parois intérieures de la cavité, de sorte qu'après l'obtention, à l'intérieur de la cavité, d'une densité d'énergie électromagnétique moyenne dont la valeur u est supérieure à u_{crit} (T, 3) lorsque l'absorbeur est rendu accessible, l'état d'énergie le plus faible de l'intérieur de la cavité est occupé, de façon prépondérante, par l'excédent d'énergie u - u_{crit} (T, 3), à la suite de quoi est créé un rayonnement électromagnétique cohérent, pratiquement monochromatique, dont la fréquence est déterminée par les dimensions de la cavité et dont la contribution à la pression de rayonnement du gaz de photons est considérablement réduite, de sorte que les pertes de pouvoir réfléchissant dans cet état fondamental d'énergie de l'intérieur de la cavité, occupé à un niveau macroscopique, sont également réduites de façon considérable,
k représentant la constante de Boltzmann,
2πℏ représentant la constante de Planck,
c représentant la vitesse de la lumière,
T (en Kelvin) représentant la température qui est calculée pour un équilibre thermodynamique donné par la densité moyenne du nombre de photons à l'intérieur de la cavité et la densité d'énergie électromagnétique moyenne à l'intérieur de la cavité,
et les densités d'énergie électromagnétiques, qui apparaissent, fournissant l'énergie pour chaque réglage de polarisation et par volume unitaire.

6. Procédé selon l'une des revendications 1 à 4, caractérisé en ce que, pour faire varier la fréquence de l'état fondamental d'énergie de l'intérieur de la cavité après le dépassement de la densité d'énergie moyenne critique, on modifie la position relative des parois intérieures de la cavité.

7. Installation selon la revendication 5, caractérisée en ce que les parois intérieures de la cavité sont déplaçables l'une par rapport à l'autre, pour faire varier la fréquence de l'état fondamental d'énergie de l'intérieur de la cavité après le dépassement de la densité d'énergie moyenne critique.
